# EUROPÄISCHE PATENTSCHRIFT

(11) **EP 3 584 529 B1**
(45) Veröffentlichungstag und Bekanntmachung des Hinweises auf die Patenterteilung: **03.03.2021**
(21) Anmeldenummer: 19175937.2
(22) Anmeldetag: 22.05.2019
(51) Int. Cl.: F42C 15/40, F42C 15/295, F42C 15/24, F42B 10/26, F42B 10/54

(54) **VORRICHTUNG ZUR ERZEUGUNG EINES ENTSICHERUNGSKRITERIUMS, ZÜNDER UND MUNITION**
DEVICE FOR GENERATING AN UNLOCKING CRITERION, IGNITER AND AMMUNITION
DISPOSITIF DE GÉNÉRATION D'UN CRITÈRE DE SÉCURITÉ, ALLUMAGE ET MUNITION

(30) Priorität: 07.06.2018 DE 102018004510
(43) Veröffentlichungstag der Anmeldung: 25.12.2019
(73) Patentinhaber: Diehl Defence GmbH & Co. KG, 88662 Überlingen (DE)
(72) Erfinder: Kautzsch, Karl, 90596 Schwanstetten (DE)
(74) Vertreter: Diehl Patentabteilung

(56) Entgegenhaltungen:
- EP-A1- 1 930 686
- WO-A1-2014/102765
- WO-A2-2008/108869
- DE-B3- 10 341 713

## Beschreibung

Die Erfindung betrifft eine Vorrichtung zur Erzeugung eines Entsicherungskriteriums gemäß Anspruch 1, einen Zünder mit einer Vorrichtung nach Anspruch 1, gemäß Anspruch 6, und eine Munition mit einer Vorrichtung nach Anspruch 1, gemäß Anspruch 9.

Eine teildrallende Munition ist z. B. aus der DE 103 41 713 B3 bekannt. Darin wird ein drallstabilisiertes Artillerieprojektil mit einem Projektilkörper und einer Projektilspitze mit einem Zünder beschrieben, der ein Zündergehäuse und ein Zünderinnenteil aufweist. Der Zünder wird während des Fluges des Artillerieprojektils mittels eines Generators mit elektrischer Energie versorgt. Die Projektilspitze ist derartig ausgebildet, dass sie in Bezug auf den während des Fluges drallenden Projektilkörper eine von der Drehzahl des drallenden Projektilkörpers verschiedene, kleinere Drehzahl besitzt, wobei der den Zünder mit elektrischer Energie versorgende Generator durch die Relativ-Drehgeschwindigkeit zwischen dem drallenden Projektilkörper und der verlangsamten Projektilspitze angetrieben wird.

Aus dem Dokument ist auch die Funktionsweise eines Generators mit Motorfunktion bei entkoppelter Spitze bekannt.

Eine Sicherungseinrichtung für einen Zünder ist z. B. aus der DE 10 2007 054 777 B3 bekannt. Dabei wird von einer Sicherungseinrichtung für einen Zünder ausgegangen, umfassend eine Zündkette mit einem Zündmittel und einer Barriere, die in ihrer Sicherstellung von einem ersten Sicherungsmittel und einem vom ersten unabhängigen zweiten Sicherungsmittel verriegelt ist, die zu einer Entriegelaktion aufgrund zwei voneinander unabhängiger physikalischer Entsicherungsparameter vorgesehen sind. Es wird vorgeschlagen, dass die Zündkette ein zweites Zündmittel umfasst und die Barriere in einer Sicherstellung einen Zwischenraum zwischen den beiden Zündmitteln blockiert und durch eine den Zwischenraum freigebende Freigabebewegung in eine Scharfstellung bringbar ist.

Mit anderen Worten ist hieraus die Funktionsweise und die Logik einer Sicherungseinrichtung "MEMSAD" (Micro-Electromechanic Safe and Arm Device) für einen Zünder bekannt.

Aufgabe der Erfindung ist es, Verbesserungen in Bezug auf ein Entsicherungskriterium, einen Zünder und eine Munition anzugeben.

Die Aufgabe wird gelöst durch eine Vorrichtung gemäß Patentanspruch 1 zur Erzeugung eines Entsicherungskriteriums. Das Sicherungskriterium ist ein solches, das einem Zünder zugeführt bzw. in diesem verwendet werden kann, um den Zünder zu entsichern. Insbesondere ist die Vorrichtung für einen bestimmten Zünder bzw. einen bestimmten Typ von Zünder entworfen bzw. speziell auf diesen ausgerichtet. Die Vorrichtung ist dann eine solche, welche bestimmungsgemäß in bzw. mit einem entsprechenden Zünder zu verwenden ist und somit die Eigenschaften des Zünders kennt und nutzt. Insbesondere stellt das Entsicherungskriterium eines von mehreren Entsicherungskriterien in einem Zünder dar, die alle gemeinsam vorliegen müssen, um diesen zu entsichern. Entsprechendes gilt für den Zünder: Der Zünder ist bestimmungsgemäß ein solcher für eine teildrallende Munition. Eine derartige Munition weist einen ersten Teil auf, der während des bestimmungsgemäßen Fluges der Munition nach dem Abschuss einen Drall um die Mittellängsachse (Flugrichtung) der Munition aufweist. Die Munition weist einen zweiten Teil auf, der dabei, also während des Fluges, keine Bewegung oder nur eine Rollbewegung kleiner dem Drall um die Mittellängsachse aufweist. Die Umdrehungszahl der Rollbewegung (z. B. 0 bis 5 Hz) ist also kleiner als die Umdrehungszahl des Dralls (z. B. ca. 300 Hz).

Die Vorrichtung enthält einen Sensor. Dieser dient zur Erfassung einer Relativdrehung (z. B. Drehung vorhanden oder nicht / Drehzahl) bzw. Relativposition (z. B. Winkel) um die Mittellängsachse zwischen erstem und zweitem Teil der Munition. Der Sensor dient auch zur Ausgabe einer Kenngröße für die erfasste Relativdrehung. Die Kenngröße spiegelt also Kenndaten der Relativdrehung wieder und ist zum Beispiel eine Drehzahl (Hz), ein Drehwinkel (Grad), eine elektrische Spannung oder Strom, die bezüglich ihrer Amplitude, Frequenz usw. auf die Relativdrehung bzw. einen im Rahmen der Entsicherung wichtigen Aspekt der Relativdrehung (z. B. "vorhanden oder nicht", Dauer der Drehung) schließen lässt.

Die Vorrichtung enthält eine Steuereinheit, die mit dem Sensor verbundenen ist. Die Verbindung dient unter anderem dazu, die Kenngröße zu übermitteln. Die Steuereinheit ist dazu eingerichtet (z. B. durch Integration eines entsprechenden Ausführprogramms, einer festverdrahteten Logik usw.), das Entsicherungskriterium nur dann zu erzeugen, wenn die erfasste Kenngröße ein Flugkriterium erfüllt.

Insbesondere ist die Vorrichtung also bestimmungsgemäß für ein Gesamtsystem aus einem bestimmten Zünder(-typ) und einer bestimmten Munition (einem bestimmten Typ) entworfen, d. h. für den Einbau in diese bestimmt. Entsprechende Eigenschaften von Zünder / Munition werden daher als bekannt vorausgesetzt, d. h. die Vorrichtung dahingehend ausgerichtet bzw. entworfen.

Ein entsprechender Zünder ist zum Beispiel prinzipiell der oben genannte, der aus der DE 10 2007 054 777 B3 bekannt ist. Bezüglich dessen erstem Entsicherungskriterium (Abschussschock) könnte dieser dann prinzipiell unverändert bleiben. Die Erfindung könnte dann das zweite Entsicherungskriterium (ursprünglich aus Umweltkriterien) liefern: Die erfindungsgemäße Vorrichtung könnte für das zweite Entsicherungskriterium im entsprechend modifizierten Zünder als zumindest Teil der Steuereinheit in Verbindung mit dem dort beschriebenen Sensor eingesetzt werden (elektrische Auslösung einer pyrotechnischen Ladung).

Im Sinne der oben genannten bestimmungsgemäßen Eignung werden im Rahmen der Anmeldung daher auch Eigenschaften von Zünder und Munition beschrieben, obschon die eigentlichen Komponenten streng genommen nicht Teil des beanspruchten Gegenstandes sind, jedoch nach einem "Schlüssel-Schloss-Prinzip" mit der Erfindung zusammenhängen. Diese Aussagen gelten jedoch sinngemäß auch für den weiter unten beschriebenen erfindungsgemäßen Zünder und Munition und werden gegebenenfalls dort nicht nochmals explizit wiederholt.

Die Erfindung beruht auf der Erkenntnis, dass zum Beispiel Lenkmunition nicht voll drallend verschossen wird. Daher ist der Drall nicht (zumindest nicht unmittelbar, wenn eine entsprechende Entsicherungseinrichtung selbst nicht drallt) als Entsicherungskriterium für eine Safe and Arm Unit (Zünder) verwendbar. Somit stellt sich die Aufgabe, ein Entsicherungskriterium für nicht drallende (teildrallende) Lenkmunition zu finden. "Nicht drallend" ist hierbei so zu verstehen, dass derjenige Teil, in dem der Zünder bzw. die Vorrichtung zur Erzeugung des Entsicherungskriteriums untergebracht ist, nicht drallt, sondern zum Beispiel rotatorisch ruht oder nur rollt (Rollen: "Drall" mit Drehfrequenzen von z. B. kleiner 1, 3, 5, 10, 50, 100, ... Hz).

Die Erfindung beruht weiterhin auf der Erkenntnis, dass es aus der Praxis bekannt ist, dass Lenkmunition mit reduziertem Drall bzw. mit geringer Rollrate aus einem Waffensystem mit einem Rohr mit Drallzügen verschossen wird. Die Drallreduktion bzw. geringe Rollrate ist erforderlich, um basierend auf Informationen zur Orientierung gezielt in die Trajektorie eingreifen zu können.

Die Erfindung beruht auch auf der Erkenntnis, dass eine Elektronik eines Zünders (z. B. MEMSAD) zwei digitale Signale (0 oder 1) auf den Kanälen der Entsicherungskriterien benötigt. Für das erste Entsicherungskriterium wird z. B. ein mechanisches Signal, nämlich das Öffnen eines Schalters an einem Doppelbolzensystem beim Abschussschock, in ein elektronisches bzw. digitales Signal innerhalb der MEMSAD umgewandelt. Für das zweite Entsicherungskriterium wird - wie in der Praxis bekannt - mittels einer Umweltsensorplatine (Daten aus der Umwelt der Munition) oder einer externen Messwert-Elektronik (Messung während des Fluges der Munition) ein digitales Signal erzeugt, das eindeutig einen Zustand im Flug angibt (d. h. eindeutig unterscheiden kann, ob sich die Munition tatsächlich im Flug nach einem Abschuss befindet oder nicht).

Die Erfindung beruht auf der Idee, dass bei Vorliegen eines drall-entkoppelten Teils (zweiter Teil) der Munition die Relativbewegung zwischen volldrallendem (erstem Teil) und entdralltem (zweitem) Teil als Kriterium zur Entsicherung (Entsicherungskriterium) herangezogen werden kann.

Da die beiden Teile (die zum Beispiel Teil eines Generators sind bzw. diese Teile enthalten) für den Abschuss fixiert sind und nicht von Hand in der Form bewegt werden können, dass ein manuelles Entsicherung-Signal entsteht, gibt das Signal "Relativbewegung vorhanden" aus dem Sensor (insbesondere Hall-Sensor, siehe unten) eindeutig den Zustand "Projektil ist auf der Trajektorie (im Flug nach dem Abschuss)" an und kann somit zur Entsicherung verwendet werden. Gleichzeitig ist dies ein physikalisch vom Abschussschock (wenn dieser als weiteres Sicherheitskriterium verwendet wird) unabhängiges Umweltkriterium (Kriterium aus der Umwelt der Munition) und erfüllt somit die Anforderungen der Sicherheitsrichtlinie STANAG 4187.

Gemäß der Erfindung wird also (insbesondere durch den Einsatz eines Hallsensors, siehe unten) die Relativ-Rotations- bzw. Rollbewegung von zwei Munitionsteilen ermittelt und dieser Zustand als (insbesondere zweites) Kriterium zur Entsicherung einer Safe and Arm Unit (Zünder) eingesetzt.

Die Erfindung bietet insbesondere den Vorteil eines kleinen Bauraums und einer kostengünstigen Lösung.

Gemäß der Erfindung wird daher ein insbesondere zweites Entsicherungskriterium für eine Munition, insbesondere Lenkmunition, erzeugt bzw. eine entsprechende Vorrichtung vorgeschlagen.

In einer bevorzugten Ausführungsform ist der Sensor ein berührungslos arbeitender Sensor. "Berührungslos" bedeutet, dass der Sensor im montierten Fall allenfalls an einem der Teile montiert ist und ohne Berührung des anderen Teils arbeitet. Insbesondere ist der Sensor an einem dritten Teil der Munition befestigt: in diesem Fall arbeitet er berührungslos mit dem ersten und dem zweiten Teil der Munition. Durch das berührungslose Arbeiten greift der Sensor nicht oder nur minimal oder unmerklich in die sonstigen Bewegungsabläufe in der Munition ein.

In einer bevorzugten Ausführungsform ist der Sensor ein magnetisch arbeitender Sensor. Dieser arbeitet, insbesondere berührungslos, über Wirkung bzw. Erfassung von Magnetfeldern. Der Sensor ist insbesondere in einem (ersten, zweite, dritten, s. o.) Teil der Munition montiert, ein anderer Teil weist dann ein Magnetfeld auf, das zumindest für zwei unterschiedliche Drehpositionen des Sensors (Hallsensor, s. u.) unterschiedlich von diesem erfasst wird, d. h. abhängig von der Relativdrehung unterschiedlich bzw. veränderlich ist. Insbesondere befindet sich ein Dauermagnet im anderen Teil bzw. den anderen Teilen. Durch die Rotation wird das Magnetfeld (bzw. der Magnet) in Relation zum Sensor bewegt, was dann erfassbar ist.

In einer bevorzugten Variante dieser Ausführungsform ist der Sensor ein Hallsensor. Hallsensoren sind besonders kostengünstig und kommerziell erhältlich. Gemäß dieser Erfindungsvariante ergibt sich somit der Einsatz bzw. die Verwendung eines Standard-Bauteils für eine sicherheitsbezogene Anwendung, nämlich die vorliegende Vorrichtung.

In einer bevorzugten Ausführungsform ist das Flugkriterium die folgende Bedingung, die in die Kenngröße transformiert ist: Die Bedingung ist, dass eine Mindestzahl von Umdrehungen zwischen erstem und zweitem Teil erfolgt ist und/oder eine Mindestdrehfrequenz der Relativdrehung vorhanden ist. In die Kenngröße transformiert heißt, dass die Erfüllung oder Nichterfüllung der Bedingung anhand der Kenngröße bzw. deren Auswertung unterscheidbar ist. Das Flugkriterium ist daher in Verbindung mit der Kenngröße beim bestimmungsgemäßen Einsatz zu verstehen. Z. B. ist die Kenngröße eine Ausgangsspannung eines Hallsensors. Pro Umdrehung zwischen erstem und zweitem Teil erfasst dieser dann im bestimmungsgemäßen Einbau- und Einsatzfall ein positiv oder negativ gerichtetes Magnetfeld. Für eine Umdrehung ergeben sich daher Nulldurchgänge in der Hallspannung. Das Flugkriterium ist dann die Feststellung einer Mindestanzahl von Nulldurchgängen der Spannung oder die Frequenz eines Zeitverlaufs der Spannung. Die Mindestzahl kann hierbei kleiner Eins, Eins oder eine größere Zahl von Umdrehungen sein. Die Frequenz ist z. B. mindestens 50, 100, 150, 200, 250, oder 300 Hz.

Die Aufgabe der Erfindung wird auch gelöst durch einen Zünder gemäß Patentanspruch 6 für eine teildrallende Munition. Zünder und Munition entsprechen der obigen Beschreibung im Zusammenhang mit der erfindungsgemäßen Vorrichtung. Die Munition weist also den ersten Teil auf, der während deren bestimmungsgemäßen Fluges einen Drall um deren Mittellängsachse aufweist, und einen zweiten Teil auf, der dabei keine Bewegung oder nur eine Rollbewegung kleiner dem Drall um die Mittellängsachse aufweist. Der Zünder weist mindestens ein Entsicherungskriterium auf, das erfüllt sein muss, um den Zünder zu entsichern. Der Zünder enthält eine erfindungsgemäße Vorrichtung. Die Vorrichtung stellt das Entsicherungskriterium als das oder eines der Entsicherungskriterien des Zünders bereit. Der Zünder ist insbesondere wie oben beschrieben prinzipiell aus der DE 10 2007 054 777 B3 bekannt und wie oben erläutert gemäß der Erfindung modifiziert.

Der Zünder und zumindest ein Teil dessen Ausführungsformen sowie die jeweiligen Vorteile wurden sinngemäß bereits im Zusammenhang mit der erfindungsgemäßen Vorrichtung erläutert.

In einer bevorzugten Ausführungsform weist der Zünder das von der Vorrichtung erzeugte Entsicherungskriterium als erstes Kriterium auf. Der Zünder weist ein zweites Entsicherungskriterium auf, das auf einem physikalischen Effekt beruht, der von der Relativdrehung zwischen den Teilen unterschiedlich ist. Das zweite Kriterium beruht insbesondere auf dem Abschussschock der Munition bei deren Abschuss. Somit ist insbesondere die nach STANAG 4187 geforderte Unabhängigkeit der Entsicherungskriterien erfüllt.

In einer bevorzugten Ausführungsform ruht der Sensor zumindest relativ zum Zünder und ist insbesondere am Zünder befestigt. Dadurch, dass der Zünder dann in der Munition (insbesondere in einem Teil dieser) bestimmungsgemäß befestigt wird bzw. dort in Bezug auf zumindest einen Teil der Munition ruht, ist auch der Sensor in der Munition befestigt und kann eine entsprechende Relativbewegung zwischen den beiden Teilen erfassen.

Die Aufgabe der Erfindung wird auch gelöst durch eine Munition wie sie oben beschrieben wurde, die einen ersten Teil aufweist, der während deren bestimmungsgemäßen Fluges einen Drall um deren Mittellängsachse aufweist, und die einen zweiten Teil aufweist, der dabei keine Bewegung oder nur eine Rollbewegung kleiner dem Drall um die Mittellängsachse aufweist. Die Munition enthält eine erfindungsgemäße Vorrichtung, wie sie oben beschrieben wurde. Der Sensor ist damit entsprechend in der Munition angeordnet bzw. befestigt bzw. ruht in dieser bzw. zumindest in einem Teil der Munition. Eine entsprechende Munition ist im Sinne der Erfindung insbesondere auch ein Munitionsteil, zum Beispiel ein 2-D Lenkmodul mit entkoppelter Spitze oder eine Lenkmunition mit entkoppeltem Heck.

Die Munition und zumindest ein Teil deren Ausführungsformen sowie die jeweiligen Vorteile wurden sinngemäß bereits im Zusammenhang mit dem erfindungsgemäßen Zünder und/oder der erfindungsgemäßen Vorrichtung erläutert.

In einer bevorzugten Ausführungsform enthält die Munition einen erfindungsgemäßen Zünder, wie er oben bereits erläutert wurde.

In einer bevorzugten Ausführungsform sind der Sensor und/oder die Steuereinrichtung der Vorrichtung und/oder der Zünder im zweiten Teil der Munition angeordnet. Somit sind auch die entsprechenden Komponenten keiner Rotation oder nur einer Rollbewegung ausgesetzt.

In einer bevorzugten Ausführungsform ist der Sensor ein magnetischer Sensor, der in einem (dem ersten oder zweiten) der Teile befestigt ist. Im anderen (zweiten oder ersten) der Teile ist eine Magnetfeldquelle für ein zeitkonstantes Magnetfeld montiert. Das Magnetfeld ist in mindestens einer ersten Drehposition vom Sensor erfasst. In mindestens einer zweiten Drehposition ist dann kein oder ein verändertes Magnetfeld erfasst. So ist sichergestellt, dass der Sensor einzelne Drehpositionen und damit auch die Rotation zwischen den beiden Teilen erfassen bzw. unterscheiden kann. Durch die Montage (ruhend) im einen Teil gibt der Sensor außerdem so die unmittelbare Relativbewegung zum anderen Teil wieder.

In einer bevorzugten Variante dieser Ausführungsform enthält die Magnetfeldquelle mindestens einen Dauermagneten oder ist ein solcher. Dies führt zu einer besonders einfachen und zuverlässigen Ausführungsform der Munition.

In einer bevorzugten Variante dieser Ausführungsform ist die Magnetfeldquelle diejenige eines Generators und/oder Motors, der zweikomponentig im ersten und zweiten Teil aufgeteilt ist. "Zweikomponentig" heißt, dass ein erster Teil des Motors/Generators im einen Teil der Munition (z. B. ein Stator) und ein zweiter Teil (z. B. Rotor) im zweiten Teil der Munition befestigt ist bzw. ruht. Durch die Relativdrehung werden dann die Teile des Motors/Generators zueinander verdreht. Eine entsprechende Munition mit Generator/Motor ist prinzipiell z. B. aus der DE 103 41 713 B3 bekannt, wie oben erläutert wurde. Die Erfindung beruht diesbezüglich auf der Erkenntnis, dass sich ein solcher Generator an der Entkopplungsstelle in der Munition (zwischen erstem und zweitem Teil) die Relativbewegung der entkoppelten Munitionsteile, zum Beispiel Projektilkörper und Zünderspitze oder Projektilkörper und Heck, zur Energieerzeugung zu Nutze macht. Um diesen Generator gleichzeitig als Motor zu verwenden, werden zum Beispiel ohnehin Hall-Sensoren eingesetzt. Hierüber kann der entkoppelte Teil mittels eines Regelalgorithmus in eine bestimmte Position bzw. Phasenlage gegenüber dem drallenden Teil gedreht werden. Hall-Sensoren haben kein großes Einbauvolumen, sodass ohne weiteres ein zweiter Hall-Sensor (als Sensor der Vorrichtung) an dieser Schnittstelle eingesetzt werden kann, aus dem dann ein Signal zur Entsicherung aus der Relativbewegung abgeleitet wird. Ein zweiter Hall-Sensor wird deshalb eingesetzt, um das Entsicherungskriterium der Zündkette nicht mit den Regelalgorithmen zur Flugbahnbeeinflussung zu verkoppeln.

In einer bevorzugten Variante dieser Ausführungsform weist daher die erfindungsgemäße Vorrichtung einen ersten Hallsensor als Sensor auf und der Generator und/oder Motor weist einen zweiten Magnetfeldsensor als Hallsensor auf.

Weitere Merkmale, Wirkungen und Vorteile der Erfindung ergeben sich aus der nachfolgenden Beschreibung eines bevorzugten Ausführungsbeispiels der Erfindung sowie der beigefügten Figuren. Dabei zeigen, jeweils in einer schematischen Prinzipskizze:
- Figur 1: eine Munition mit Zünder mit erfindungsgemäßer Vorrichtung im Blockdiagramm.

Figur 1 zeigt eine teildrallende Munition 2, die einen ersten Teil 4a und einen zweiten Teil 4b umfasst. Die Figur 1 zeigt die Munition 2 nach deren Abschuss, d. h. während des Fluges in Richtung zu einem nicht dargestellten Ziel hin.

Bestimmungsgemäß weist dabei der erste Teil 4a einen Drall D um eine Mittellängsachse 6 der Munition 2 auf. Die Munition fliegt in Richtung der Mittellängsachse 6. Gemäß dem Drall D rotiert der erste Teil 4a mit 300 Umdrehungen pro Sekunde (Hz) um die Mittellängsachse 6. Der zweite Teil 4b befindet sich dagegen rotatorisch in Ruhe, d. h. führt keine Rotation um die Mittellängsachse 6 aus. Damit rotieren erster 4a und zweiter Teil 4b in einer Relativdrehung R (angedeutet durch einen Doppelpfeil) relativ zueinander, hier mit 300 Hz, um die Mittellängsachse 6.

Im zweiten Teil 4b der Munition 2 ist ein Zünder 8 enthalten, um die Munition zu einem geeigneten, hier nicht näher erläuterten Zeitpunkt zu zünden. Dies erfolgt jedoch erst, wenn der Zünder entsichert ist. Hierzu ist das Vorliegen von zwei Entsicherungskriterien 10a, 10b nötig. Ein erstes Entsicherungskriterium 10a liegt im dargestellten Flug bereits vor, da dieses beim Abschuss der Munition 2 erzeugt wurde.

Zur Erzeugung des zweiten Entsicherungskriteriums 10b enthält der Zünder 8 eine Vorrichtung 12, die zur Verdeutlichung in der Figur 1 außerhalb des Zünders 8 dargestellt ist. Die Vorrichtung 12 enthält einen Sensor 14 (zur Verdeutlichung gestrichelt auch im Teil 4b angedeutet), der die Relativdrehung R zwischen erstem 4a und zweiten Teil 4b um die Mittellängsachse 6 erfasst. Der Sensor 14 ist ortsfest im Teil 4b montiert und gibt eine Kenngröße K aus, die die Relativdrehung R widerspiegelt. Im Beispiel ist der Sensor 14 ein berührungslos und magnetisch arbeitender Hall-Sensor. Der Sensor 14 erfasst ein vom Drehwinkel abhängiges Magnetfeld einer Magnetfeldquelle 18, die fest im Teil 4a montiert ist.

Die Kenngröße K ist die vom Sensor 14 abgegebene Hall-Spannung, bzw. deren Verlauf über der Zeit t. Im Beispiel ist die Sensorik so ausgebildet, dass sich bei einer Relativdrehung R in Form einer einzigen Umdrehung eine Sinusschwingung der Hallspannung ergibt. Der Sensor 14 ist dabei am Zünder 8 ortsfest befestigt. Der Sensor 14, die Steuereinheit 16 und der gesamte Zünder 8 sind damit im zweiten Teil 4b der Munition 2 angeordnet bzw. in dieser ortsfest befestigt.

Um eine entsprechende Sensorik zu bilden, ist die Magnetfeldquelle 18, hier ein Dauermagnet, im ersten Teil 4a der Munition 2 ortsfest montiert. Die Magnetfeldquelle 18 erzeugt ein zeitkonstantes Magnetfeld. Bei einer Rotation bzw. Relativdrehung R erzeugt die Magnetfeldquelle 18 im Sensor 14 ein veränderliches Magnetfeld. Das aktuelle Magnetfeld bzw. die entsprechende Veränderung spiegelt sich in der Kenngröße K bzw. deren Zeitverlauf über der Zeit t wieder.

Die Magnetfeldquelle 18 ist Teil eines Generators 20 der Munition 2, welcher verteilt im ersten 4a und zweiten Teil 4b der Munition 2 angeordnet ist. Der Generator 20 enthält dazu ein nicht näher erläutertes Gegenstück 22, hier eine Spulenanordnung, im zweiten Teil 4b. Der Generator 20 kann auch als Motor betrieben werden. Um eine entsprechende Regelung des Motors zu realisieren, ist ein weiterer Magnetfeldsensor 24, hier ebenfalls ein Hall-Sensor, vorgesehen, der ebenfalls mit der Magnetfeldquelle 18 zusammenwirkt, um in nicht näher erläuterter Weise eine Steuerung der Relativposition zwischen erstem 4a und zweitem Teil 4b der Munition 2 zu bewerkstelligen. Im vorliegenden Fall wird hierdurch bei gegebenem Drall D des ersten Teils 4a der zweite Teil 4b so gesteuert, dass dieser bezüglich Rotation um die Mittellängsachse 6 in Ruhe verbleibt.

Die Vorrichtung 12 enthält auch eine Steuereinheit 16. Diese ist durch nicht näher erläuterte elektronische Komponenten bzw. entsprechende Programmierung wie folgt eingerichtet bzw. ausgestaltet:
Die Steuereinheit 16 überwacht die Kenngröße K auf ein Flugkriterium F hin. Solange dieses nicht vorliegt ("N"), wird die Überwachung fortgesetzt, sobald dieses vorliegt ("J"), wird das Entsicherungskriterium 10b erzeugt.

Das Flugkriterium F ist so gestaltet, dass dieses nur nach dem Abschuss im Flug der Munition 2 erfüllt ist. Im vorliegenden Fall beinhaltet das Flugkriterium F, dass in der Kenngröße K über der Zeit t ein Wechselsignal mit einer Frequenz von mindestens 250 Hz mindestens 1 Sekunde lang vorhanden ist. Diese Bedingung ist gut 1 Sekunde nach dem Abschuss der Munition 2 erfüllt, da der Drall D und damit die Frequenz der Kenngröße K nach dem Abschuss bis zum Verlassen des Laufes von 0 Hz auf 300 Hz ansteigt und im Flug jedenfalls über 250 Hz verbleibt. Die Verzögerung von 1 Sekunde ergibt eine entsprechende Vorrohrsicherheit.

### Bezugszeichenliste

- 2: Munition
- 4a, 4b: erster, zweiter Teil
- 6: Mittellängsachse
- 8: Zünder
- 10a, 10b: Entsicherungskriterium
- 12: Vorrichtung
- 14: Sensor (Hallsensor)
- 16: Steuereinheit
- 18: Magnetfeldquelle
- 20: Generator
- 22: Gegenstück
- 24: Magnetfeldsensor (Hallsensor)

- D: Drall
- R: Relativdrehung
- t: Zeit
- K: Kenngröße
- F: Flugkriterium

## Patentansprüche

1. Vorrichtung (12) zur Erzeugung eines Entsicherungskriteriums (10b) für einen Zünder (8) für eine teildrallende Munition (2), die einen ersten Teil (4a) aufweist, der während deren bestimmungsgemäßen Fluges einen Drall (D) um deren Mittellängsachse (6) aufweist, und die einen zweiten Teil (4b) aufweist, der dabei keine Bewegung oder nur eine Rollbewegung kleiner dem Drall (D) um die Mittellängsachse (6) aufweist,
- mit einem Sensor (14) zur Erfassung einer Relativdrehung (R) um die Mittellängsachse (6) zwischen erstem (4a) und zweitem Teil (4b) der Munition (2) und zur Ausgabe einer Kenngröße (K) für die erfasste Relativdrehung (R),
- und mit einer mit dem Sensor (14) verbundenen Steuereinheit (16), die dazu eingerichtet ist, das Entsicherungskriterium (10b) nur dann zu erzeugen, wenn die erfasste Kenngröße (K) ein Flugkriterium (F) erfüllt.

2. Vorrichtung (12) nach Anspruch 1,
**dadurch gekennzeichnet,**
**dass** der Sensor (14) ein berührungslos arbeitender Sensor ist.

3. Vorrichtung (12) nach einem der vorhergehenden Ansprüche,
**dadurch gekennzeichnet,**
**dass** der Sensor (14) ein magnetisch arbeitender Sensor ist.

4. Vorrichtung (12) nach Anspruch 3,
**dadurch gekennzeichnet,**
**dass** der Sensor (14) ein Hallsensor ist.

5. Vorrichtung (12) nach einem der vorhergehenden Ansprüche,
**dadurch gekennzeichnet,**
**dass** das Flugkriterium (F) die in die Kenngröße (K) transformierte Bedingung ist, dass eine Mindestzahl von Umdrehungen zwischen erstem (4a) und zweitem Teil (4b) erfolgt ist und/oder eine Mindestdrehfrequenz der Relativdrehung (R) vorhanden ist.

6. Zünder (8) für eine teildrallende Munition (2), die einen ersten Teil (4a) aufweist, der während deren bestimmungsgemäßen Fluges einen Drall (D) um deren Mittellängsachse (6) aufweist, und die einen zweiten Teil (4b) aufweist, der dabei keine Bewegung oder nur eine Rollbewegung kleiner dem Drall (D) um die Mittellängsachse (6) aufweist, wobei der Zünder (8) mindestens ein Entsicherungskriterium (10a, 10b) aufweist, mit einer Vorrichtung (12) nach einem der vorhergehenden Ansprüche, die das Entsicherungskriterium (10b) als eines der Entsicherungskriterien (10a, 10b) des Zünders (8) bereitstellt.

7. Zünder (8) nach Anspruch 6,
**dadurch gekennzeichnet,**
**dass** der Zünder (8) das von der Vorrichtung (12) zu erzeugende Entsicherungskriterium (10b) als erstes Kriterium aufweist und ein zweites Entsicherungskriterium (10a) aufweist, das auf einem physikalischen Effekt beruht, der von der Relativdrehung (R) zwischen den beiden Teilen (4a, 4b) unterschiedlich ist.

8. Zünder (8) nach einem der Ansprüche 6 bis 7,
**dadurch gekennzeichnet,**
**dass** der Sensor (14) am Zünder (8) befestigt ist.

9. Munition (2), die einen ersten Teil (4a) aufweist, der während deren bestimmungsgemäßen Fluges einen Drall (D) um deren Mittellängsachse (6) aufweist, und die einen zweiten Teil (4b) aufweist, der dabei keine Bewegung oder nur eine Rollbewegung kleiner dem Drall (D) um die Mittellängsachse (6) aufweist, mit einer Vorrichtung (12) nach einem der Ansprüche 1 bis 5.

10. Munition (2) nach Anspruch 9,
**dadurch gekennzeichnet,**
**dass** diese einen Zünder (8) nach einem der Ansprüche 6 bis 8 enthält.

11. Munition (2) nach einem der Ansprüche 9 bis 10,
**dadurch gekennzeichnet,**
**dass** der Sensor (14) und/oder die Steuereinheit (16) der Vorrichtung (12) und/oder der Zünder (8) im zweiten Teil (4b) der Munition (2) angeordnet sind.

12. Munition (2) nach einem der Ansprüche 9 bis 11,
**dadurch gekennzeichnet,**
**dass** der Sensor (14) ein magnetischer Sensor ist, der in einem der Teile (4a, b) befestigt ist und im anderen der Teile (4b,a) eine Magnetfeldquelle (18) für ein zeitkonstantes Magnetfeld montiert ist.

13. Munition (2) nach Anspruch 12,
**dadurch gekennzeichnet,**
**dass** die Magnetfeldquelle (18) mindestens einen Dauermagneten enthält.

14. Munition (2) nach einem der Ansprüche 12 bis 13,
**dadurch gekennzeichnet,**
**dass** die Magnetfeldquelle (18) diejenige eines Generators (20) und/oder Motors ist, der zweikomponentig im ersten (4a) und zweiten Teil (4b) aufgeteilt ist.

15. Munition (2) nach Anspruch 14,
**dadurch gekennzeichnet,**
**dass** die Vorrichtung (12) einen ersten Hallsensor als Sensor (14) aufweist und der Generator (20) und/oder Motor einen Magnetfeldsensor (24) als zweiten Hallsensor aufweist.

## Claims

1. Device (12) for producing an arming criterion (10b) for a fuze (8) for a partly spinning munition (2), which comprises a first part (4a), which has a spin (D) about its central longitudinal axis (6) during its flight as intended, and comprises a second part (4b), which at the same time has no motion or only a rolling motion less than the spin (D) about the central longitudinal axis (6),
- with a sensor (14) for sensing a relative rotation (R) about the central longitudinal axis (6) between the first part (4a) and the second part (4b) of the munition (2) and for outputting a characteristic variable (K) for the sensed relative rotation (R),
- and with a control unit (16), which is connected to the sensor (14) and is set up to only produce the arming criterion (10b) when the sensed characteristic variable (K) fulfils a flying criterion (F).

2. Device (12) according to Claim 1,
**characterized**
**in that** the sensor (14) is a contactlessly operating sensor.

3. Device (12) according to one of the preceding claims,
**characterized**
**in that** the sensor (14) is a magnetically operating sensor.

4. Device (12) according to Claim 3,
**characterized**
**in that** the sensor (14) is a Hall sensor.

5. Device (12) according to one of the preceding claims,
**characterized**
**in that** the flying criterion (F) is the condition, transformed into the characteristic variable (K), that a minimum number of revolutions between the first part (4a) and the second part (4b) has taken place and/or there is a minimum rotational frequency of the relative rotation (R).

6. Fuze (8) for a partly spinning munition (2), which comprises a first part (4a), which has a spin (D) about its central longitudinal axis (6) during its flight as intended, and comprises a second part (4b), which at the same time has no motion or only a rolling motion less than the spin (D) about the central longitudinal axis (6), the fuze (8) having at least one arming criterion (10a, 10b), with a device (12) according to one of the preceding claims which provides the arming criterion (10b) as one of the arming criteria (10a, 10b) of the fuze (8) .

7. Fuze (8) according to Claim 6,
**characterized**
**in that** the fuze (8) has the arming criterion (10b) to be produced by the device (12) as a first criterion and has a second arming criterion (10a), which is based on a physical effect that is different from the relative rotation (R) between the two parts (4a, 4b).

8. Fuze (8) according to either of Claims 6 and 7,
**characterized**
**in that** the sensor (14) is fastened to the fuze (8) .

9. Munition (2), which comprises a first part (4a), which has a spin (D) about its central longitudinal axis (6) during its flight as intended, and comprises a second part (4b), which at the same time has no motion or only a rolling motion less than the spin (D) about the central longitudinal axis (6), with a device (12) according to one of Claims 1 to 5.

10. Munition (2) according to Claim 9,
**characterized**
**in that** it includes a fuze (8) according to one of Claims 6 to 8.

11. Munition (2) according to either of Claims 9 and 10,
**characterized**
**in that** the sensor (14) and/or the control unit (16) of the device (12) and/or the fuze (8) are arranged in the second part (4b) of the munition (2) .

12. Munition (2) according to one of Claims 9 to 11,
**characterized**
**in that** the sensor (14) is a magnetic sensor, which is fastened in one of the parts (4a, b), and in the other of the parts (4b, a) a magnetic field source (18) for a time-constant magnetic field is fitted.

13. Munition (2) according to Claim 12,
**characterized**
**in that** the magnetic field source (18) includes at least one permanent magnet.

14. Munition (2) according to either of Claims 12 and 13,
**characterized**
**in that** the magnetic field source (18) is that of a generator (20) and/or motor, divided in a two-component manner into the first part (4a) and the second part (4b).

15. Munition (2) according to Claim 14,
**characterized**
**in that** the device (12) has a first Hall sensor as the sensor (14) and the generator (20) and/or the motor has a magnetic field sensor (24) as the second Hall sensor.

## Revendications

1. Dispositif (12) pour générer un critère de retrait de la sécurité (10b) pour un détonateur (8) pour une munition (2) partiellement en giration, qui possède une première partie (4a) qui, pendant son vol conforme à l'utilisation prévue, présente une giration (D) autour de son axe longitudinal central (6), et qui possède une deuxième partie (4b) qui ne présente ici aucun mouvement ou seulement un mouvement de roulis plus petit que la giration (D) autour de l'axe longitudinal central (6),
- comprenant un capteur (14) destiné à détecter une rotation relative (R) autour de l'axe longitudinal central (6) entre la première (4a) et la deuxième partie (4b) de la munition (2) et à délivrer une grandeur caractéristique (K) pour la rotation relative (R) détectée,
- et comprenant une unité de commande (16) reliée au capteur (14), laquelle est conçue pour ne générer le critère de retrait de la sécurité (10b) que lorsque la grandeur caractéristique (K) détectée remplit un critère de vol (F).

2. Dispositif (12) selon la revendication 1, **caractérisé en ce que** le capteur (14) est un capteur qui fonctionne sans contact.

3. Dispositif (12) selon l'une des revendications précédentes, **caractérisé en ce que** le capteur (14) est un capteur qui fonctionne de manière magnétique.

4. Dispositif (12) selon la revendication 3, **caractérisé en ce que** le capteur (14) est un capteur à effet Hall.

5. Dispositif (12) selon l'une des revendications précédentes, **caractérisé en ce que** le critère de vol (F) est la condition transformée en la grandeur caractéristique (K), selon laquelle un nombre minimal de tours est accompli entre la première (4a) et la deuxième partie (4b) et/ou une fréquence minimale de la rotation relative (R) est présente.

6. Détonateur (8) pour une munition (2) partiellement en giration, qui possède une première partie (4a) qui, pendant son vol conforme à l'utilisation prévue, présente une giration (D) autour de son axe longitudinal central (6), et qui possède une deuxième partie (4b) qui ne présente ici aucun mouvement ou seulement un mouvement de roulis plus petit que la giration (D) autour de l'axe longitudinal central (6), le détonateur (8) présentant au moins un critère de retrait de la sécurité (10a, 10b), comprenant un dispositif (12) selon l'une des revendications précédentes qui fournit le critère de retrait de la sécurité (10b) en tant que l'un des critères de retrait de la sécurité (10a, 10b) du détonateur (8).

7. Détonateur (8) selon la revendication 6, **caractérisé en ce que** le détonateur (8) présente comme premier critère le critère de retrait de la sécurité (10b) à générer par le dispositif (12) et présente un deuxième critère de retrait de la sécurité (10a) qui s'appuie sur un effet physique qui est différent de la rotation relative (R) entre les deux parties (4a, 4b).

8. Détonateur (8) selon l'une des revendications 6 à 7, **caractérisé en ce que** le capteur (14) est fixé au détonateur (8).

9. Munition (2), qui possède une première partie (4a) qui, pendant son vol conforme à l'utilisation prévue, présente une giration (D) autour de son axe longitudinal central (6), et qui possède une deuxième partie (4b) qui ne présente ici aucun mouvement ou seulement un mouvement de roulis plus petit que la giration (D) autour de l'axe longitudinal central (6), comprenant un dispositif (12) selon l'une des revendications 1 à 5.

10. Munition (2) selon la revendication 9, **caractérisée en ce que** celle-ci contient un détonateur (8) selon l'une des revendications 6 à 8.

11. Munition (2) selon l'une des revendications 9 à 10, **caractérisée en ce que** le capteur (14) et/ou l'unité de commande (16) du dispositif (12) et/ou le détonateur (8) sont disposés dans la deuxième partie (4b) de la munition (2) .

12. Munition (2) selon l'une des revendications 9 à 11, **caractérisée en ce que** le capteur (14) est un capteur magnétique qui est fixé dans l'une des parties (4a, b) et une source de champ magnétique (18) pour un champ magnétique constant dans le temps est montée dans l'autre partie (4b, a).

13. Munition (2) selon la revendication 12, **caractérisée en ce que** la source de champ magnétique (18) contient au moins un aimant permanent.

14. Munition (2) selon l'une des revendications 12 à 13, **caractérisée en ce que** la source de champ magnétique (18) est celle d'un générateur (20) et/ou d'un moteur qui est réparti en deux composants dans la première (4a) et la deuxième partie (4b).

15. Munition (2) selon la revendication 14, **caractérisée en ce que** le dispositif (12) possède un premier capteur à effet Hall en tant que capteur (14) et le générateur (20) et/ou le moteur possèdent un capteur de champ magnétique (24) en tant que deuxième capteur à effet Hall.
